# DEMANDE DE BREVET EUROPEEN

(11) **EP 1 122 706 A1**
(43) Date de publication de la demande: **08.08.2001**
(21) Numéro de dépôt: 00390004.0
(22) Date de dépôt: 03.02.2000
(51) Int. Cl.: G09F 7/22, G09F 15/00

(54) **Support d'enseigne mobile**

(71) Demandeur: LAFONT, Dominique François, 34000 Montpellier (FR)
(72) Inventeur: LAFONT, Dominique François, 34000 Montpellier (FR)

(57) **Abrégé**

Support Mobile d'enseignes comportant un corps monté sur un pied (5), caractérisé en ce que le corps comporte une pluralité d'éléments (1, 2, 3, 4) mobiles les uns par rapport aux autres, formant une succession ascendante, reliés séquentiellement l'un à l'autre par une liaison à rotation libre autour d'un axe sensiblement horizontal chaque élément s'élevant verticalement lorsqu'il est dans sa position d'équilibre.

## Description

La présente invention concerne un support d'enseigne, par exemple pour des enseignes publicitaires.

Un support d'enseigne connu comporte un cadre rectangulaire portant l'enseigne proprement dite et s'élevant au-dessus d'un pied. La liaison entre le cadre et le pied est assurée par deux ressort à spirales, de sorte que le cadre est susceptible d'osciller sous la poussée du vent. Ainsi, d'une part l'enseigne résiste au vent et a moins de risque de basculer sous une forte poussée de vent, et d'autre part le mouvement de l'enseigne la rend plus visible.

Un autre support d'enseigne comporte également un cadre portant l'enseigne proprement dite et s'élevant au-dessus d'un pied. Le cadre est monté à rotation sur un axe vertical, central, fixé sur le pied. Le cadre comporte des ailettes latérales pour favoriser la rotation sous la poussée du vent.

Ces structures sont figées et ne sont pas évolutives.

La présente invention vise à remédier aux inconvénients de la technique antérieure, en fournissant un support d'enseigne dont la structure est modulable et évolutive, de forme changeante quand le vent souffle.

A cette fin, l'invention propose un support mobile d'enseignes comportant un corps monté sur un pied , caractérisé en ce que le corps comporte une pluralité d'éléments mobiles les uns par rapport aux autres, formant une succession ascendante, reliés séquentiellement l'un à l'autre par une liaison à rotation libre autour d'un axe sensiblement horizontal, chaque élément s'élevant verticalement lorsqu'il est dans sa position d'équilibre.

La structure du support mobile d'enseigne selon l'invention est ainsi modulable. Il est possible de fabriquer des éléments ayant des tailles prédéfinies et de les assembler à la demande, en utilisant des nombres différents d'éléments, de manière à former des supports d'enseignes évolutifs de taille et de formes variées, à partir d'éléments de tailles prédéfinies.

En particulier, le support d'enseigne selon l'invention est démontable en des éléments petits relativement à la taille du support, et est donc facilement transportable ou peut être stocké dans un espace réduit.

Selon une caractéristique préférée, les éléments comportent chacun deux branches parallèles, les branches de chaque éléments étant chacune montées à rotation respectivement sur les branches de l'élément inférieur. La fabrication des éléments est simple et économique.

Selon une autre caractéristique préférée, une plaque est fixée à au moins une branche d'au moins un élément, la plaque étant sensiblement verticale lorsque l'élément est à sa position d'équilibre.

Selon des caractéristiques alternatives, la plaque s'étend entre les deux branches de l'élément, ou la plaque s'étend vers l'extérieur de l'élément.

Selon une autre caractéristique préférée, la position de la plaque par rapport à l'axe de rotation de l'élément avec l'élément inférieur est choisie de sorte que l'élément bascule dans un sens ou dans l'autre lorsque le vent le pousse.

La plaque sert à recevoir l'action du vent pour déplacer l'élément de sa position d'équilibre. En fonction de la position de la plaque, le centre de poussée du vent est au-dessus ou au-dessous de l'axe de rotation avec l'élément inférieur, ce qui permet de choisir le sens du basculement de l'élément sous l'action du vent.

En outre, la plaque peut servir à porter un message destiné au public, par exemple un message publicitaire.

Selon une caractéristique préférée, au moins un contrepoids est fixé à chaque élément, au-dessous de l'axe de liaison de celui-ci avec l'élément inférieur, de sorte que le contrepoids fait revenir le dit chaque élément vers sa position d'équilibre.

Le contrepoids sert à limiter les mouvements de l'élément autour de sa position d'équilibre.

Selon des caractéristiques préférées, éventuellement combinées, la longueur d'au moins un élément est réglable dans une plage prédéterminée, ou la largeur d'au moins un élément est réglable dans une plage prédéterminée, ou la position de la liaison d'au moins un élément avec l'élément précédent et / ou l'élément suivant est réglable dans une plage prédéterminée. Le support selon l'invention peut ainsi être adapté facilement aux besoins de l'utilisateur.

Selon une caractéristique préférée, l'un des éléments est lié au pied, la liaison étant à rotation libre autour d'un axe vertical. Le support présente ainsi une rotation supplémentaire.

Les caractéristiques et avantages de la présent invention apparaîtront plus clairement à la lecture de plusieurs modes préférés de réalisation illustrés par les dessins ci-joints, dans lesquels :
- la figure 1 représente un premier mode de réalisation de support mobile d'enseigne selon l'invention,
- la figure 2 représente un deuxième mode de réalisation de support mobile d 'enseigne selon l'invention,
- la figure 3 représente un troisième mode de réalisation de support mobile d'enseigne selon l'invention,
- les figures 4 et 5 représentent un mode de liaison de deux éléments du premier mode de réalisation,
- les figures 6 et 7 représentent un quatrième mode de réalisation de support mobile d'enseigne selon l'invention,
- la figure 8 représente un cinquième mode de réalisation de support mobile d'enseigne selon l'invention, et
- la figure 9 représente un sixième mode de réalisation de support d'enseigne selon l'invention.

Selon le mode de réalisation choisi et représenté à la **figure 1**, le support mobile d'enseigne selon l'invention comporte une pluralité d'éléments, ici quatre, et un pied. Les éléments sont assemblés de manière rotative les uns avec les autres, les axes de rotation étant parallèles entre eux.

Selon l'invention, au moins un premier élément est lié à un second élément, la liaison étant à rotation libre autour d'une position d'équilibre dans laquelle le premier élément s'élève verticalement.

Le premier élément 1 est l'élément d'extrémité supérieure du support. L'élément 1 comporte deux branches sensiblement parallèles 11 et 12, qui sont jointives à leurs deux extrémités 13 et 14. L'extrémité 13 est l'extrémité inférieure dans les conditions d'utilisation qui seront décrites dans la suite.

Une plaque 15 est fixée entre les branches 11 et 12 et s'étend sensiblement entre l'extrémité inférieure 13 et la moitié des branches 11 et 12.

Un axe 16 sensiblement horizontal dans les conditions normales d'utilisation du support, et perpendiculaire aux branches 11 et 12, traverse ces dernières. L'axe 16 permet la liaison et l'articulation de l'élément d'extrémité 1 avec le deuxième élément 2.

Le deuxième élément 2 est une fourche à deux branches sensiblement parallèles 21 et 22 reliées à leur extrémité inférieure 23. L'extrémité supérieure 24 des deux branches 21 et 22 est percée pour recevoir à rotation l'axe 16 du premier élément 1. L'écartement entre les branches 21 et 22 est adapté pour que le premier élément 1 s'insère entre elles.

Une plaque 25 est fixée entre les branches 21 et 22 et s'étend sensiblement entre l'extrémité inférieure 23 et la moitié des branches 21 et 22.

Un axe 26 perpendiculaire aux branches 21 et 22 traverse ces dernières. L'axe 26, qui est parallèle à l'axe 16, permet la liaison et l'articulation du deuxième élément 2 avec le troisième élément 3.

Le troisième élément 3 a une forme générale similaire à celle du deuxième élément 2.

Le troisième élément 3 est une fourche à deux branches sensiblement parallèles 31 et 32 reliées à leur extrémité inférieure 33. L'extrémité supérieure 34 des deux branches 31 et 32 est percée pour recevoir à rotation l'axe 26 du deuxième élément 2. L'écartement entre les branches 31 et 32 est adapté pour que le deuxième élément 2 s'insère entre elles.

Une plaque 35 est fixée entre les branches 31 et 32 et s'étend sensiblement entre l'extrémité inférieure 33 et la moitié des branches 31 et 32.

Un axe 36 perpendiculaire aux branches 31 et 32 traverse ces dernières. L'axe 36, qui est parallèle à l'axe 16, permet la liaison et l'articulation du troisième élément 3 avec le quatrième élément 4.

Le quatrième élément 4 est une fourche à deux branches sensiblement parallèles 41 et 42 reliées à leur extrémité inférieure 43. L'extrémité supérieure 44 des deux branches 41 et 42 est percée pour recevoir à rotation l'axe 36 du troisième élément 3. L'écartement entre les branches 41 et 42 est adapté pour que le troisième élément 3 s'insère entre elles.

L'extrémité inférieure 43 du quatrième élément est monté à rotation libre sur le pied 5, selon un axe de rotation parallèle aux branches 41 et 42.

En variante, le quatrième élément 4 peut être fixe par rapport au pied 5.

Lorsque le support est au repos, tous les éléments sont verticaux et parallèles à un même plan vertical.

Lorsque le vent souffle, comme représenté par les flèches V, il pousse les plaques 15, 25 et 35, de sorte que le premier élément s'incline par rapport au second, lequel s'incline également par rapport au troisième, qui lui-même s'incline par rapport au quatrième. L'extrémité supérieure de chacun des éléments est dirigée face au vent, en raison de la position respective des plaques par rapport aux axes de rotation.

La position des axes de rotation 16, 26 et 36 par rapport aux éléments, le poids des éléments et la forme et la dimension des plaques 15, 25 et 35 sont choisis de manière à régler le comportement général du support sous la poussée du vent.

Les branches et les plaques des éléments peuvent être métalliques, ou en matière plastique, ou en bois. Les plaques peuvent en outre être en toile.

Les plaques peuvent être amovibles, ou les plaques et les branches peuvent être liées de manière fixe, et être par exemple en une seule pièce.

En référence à la **figure 2**, un deuxième mode de réalisation de support d'enseigne selon l'invention se différencie du premier par les plaques des éléments.

Le support de la figure 2 comporte quatre éléments 1a, 2a, 3a et 4a, et un pied 5a, respectivement semblables aux éléments 1, 2, 3 et 4 et au pied 5 précédemment décrits.

L'élément 1a comporte une plaque 15a fixée entre l'extrémité supérieure commune 14a des branches 11a et 12a et sensiblement la moitié des branches 11a et 12a.

L'élément 2a comporte deux plaques 25a respectivement fixées aux branches 21a et 22a. Chaque plaque 25a s'étend parallèlement à l'élément 2a, vers l'extérieur de celui-ci. En outre, les plaques 25a sont situées entre l'extrémité supérieure des branches et sensiblement la moitié des branches 21a et 22a.

De manière similaire, l'élément 3a comporte deux plaques 35a respectivement fixées aux branches 31a et 32a. Chaque plaque 35a s'étend parallèlement à l'élément 3a, vers l'extérieur de celui-ci. En outre, les plaques 35a sont situées entre l'extrémité supérieure des branches et sensiblement la moitié des branches 31a et 32a.

Lorsque le support est au repos, tous les éléments sont verticaux et parallèles à un même plan vertical.

Lorsque le vent souffle, comme représenté par les flèches V, il pousse les plaques 15a, 25a et 35a, de sorte que l'extrémité supérieure de chaque élément soit orientée dans le sens de vent, en raison de la position respective des plaques par rapport aux axes de rotation.

Selon un autre mode de réalisation représenté à la **figure 3**, les dimensions des éléments formant le support sont réglables.

Le support de la figure 3 comporte deux éléments 1b et 2b. L'élément 1b comporte deux branches parallèles 11b et 12b reliées entre elles par un pont 13b situé à leur extrémité inférieure.

Chacune des branches 11b et 12b comporte une tige 110b, 120b qui coulisse à l'intérieur d'une tige 111b, 121b de diamètre intérieur adapté. La longueur des branches 11b et 12b est ainsi réglable. Les tiges 110b, 120b, 111b et 121b comportent des perçages transversaux traversant destinés à recevoir des clés de blocage, pour bloquer la tige 110b par rapport à la tige 111b et la tige 120b par rapport à la tige 121b.

Le pont 13b comporte deux tiges parallèles 130b et 131b qui coulissent dans des logements adaptés à les recevoir et formés à l'extrémité des tiges 111b et 121b. L'écartement des tiges 11b et 12b est ainsi réglable.

L'élément 2b présente une structure analogue à celle de l'élément 1b.

L'élément 1b est monté à rotation libre sur l'élément 2b, par deux axes insérés dans des perçages formés dans les tiges 11b, 12b, 21b et 22b. Ces perçages sont perpendiculaires à la direction des tiges et situés dans le plan du support. Chaque tige comporte une pluralité de perçages, de sorte que la position relative des deux éléments est réglable.

En variante, seulement la longueur, ou seulement la largeur, ou seulement la position de la liaison des éléments est réglable.

Les **figures 4 et 5** illustrent un mode de liaison des éléments entre eux. La branche 11 de l'élément 1 comporte des perçages transversaux dans l'un desquels est inséré l'axe 16, ici une vis dont l'extrémité 161 n'est pas filetée. Lorsque la vis 16 est complètement insérée dans son logement 17, l'extrémité non filetée 161 dépasse vers l'extérieur de l'élément 1.

Le coté intérieur de la branche 21 de l'élément 2 comporte un réceptacle 210. Un roulement à bille 211 est logé dans le réceptacle 210. L'extrémité 161 est reçue dans le roulement à bille 211.

Comme on le voit à la figure 5, la branche 11 comporte plusieurs perçages 17 parallèles entre eux. De même, une pluralité de perçages dans la branche 21 permet de fixer le réceptacle 210, à différentes hauteurs, par des vis vissées dans ces perçages.

La branche 12 est liée de manière similaire à la branche 22.

L'élément 2 est lié de manière similaire à l'élément 3.

Les **figures 6 et 7** représentent un autre mode de réalisation, dans lequel des contrepoids sont fixés aux extrémités inférieures des éléments.

L'élément 1 c comporte ainsi à son extrémité inférieure un contrepoids 17 c en forme de croissant dont les pointes sont dirigées perpendiculairement au support.

De même, tous les éléments, sauf l'élément inférieur (non représenté) comportent un contrepoids similaire.

Chaque contrepoids a un poids déterminé et est situé au-dessous de l'axe de liaison de l'élément (sur lequel il est fixé) avec l'élément inférieur de sorte qu'il fait revenir son élément vers sa position d'équilibre, quels que soient le nombre et la position des éléments supérieurs supportés par l'élément considéré.

Les contrepoids peuvent être solides, de forme, matière et nature quelconques, ou fluides : eau, sable, gravier, grenaille, - et remplir la partie inférieure de chaque élément qui est creuse et forme un récipient.

En référence à la **figure 8**, un autre mode de réalisation se distingue par la position des contrepoids sur les éléments.

L'élément 1 d comporte sur chacune de ses branches 11 d et 12 d une tige 113d, 123d.

La tige 113 d est fixée par une de ses extrémités à la branche 11d. Elle s'étend dans le plan de l'élément 1, et forme un angle d'environ 45 degrés avec la branche 11d. L'autre extrémité de la tige 113 d s'étend au-dessous de la liaison de l'élément 1 d avec l'élément 2 d et comporte un contrepoids 114 d, par exemple métallique.

La tige 123 d est symétrique de la tige 113 d et comporte un contrepoids 124d.

L'élément 2 d présente la même structure.

En référence à la **figure 9**, un autre mode de réalisation se distingue par le fait qu'au moins l'un des éléments est en forme de fourche à plus de deux branches, ici trois branches.

L'élément 3 e comporte trois branches parallèles 31, 32 e et 33 e, reliées à l'une de leur extrémité 34 e.

Entre les branches 31e et 32e, est monté à rotation un élément 2 e, de même qu'entre les branches 32 e et 33 e est monté à rotation un élément 20 e, analogue à l'élément 2 e.

Le support combine ainsi des éléments à deux branches et des éléments à trois branches.

Bien entendu, la présente invention n'est nullement limitée aux modes de réalisation décrits et représentés, mais englobe, bien au contraire, toute variante à la portée de l'homme du métier.

Par exemple, certaines plaques peuvent faire office d'enseignes et d'autres ne servir qu'à régler l'allure du support mobile d'enseignes quand le vent souffle.

Par exemple, la surface extérieure des plaques peut-être courbe, ou les branches de chaque élément peuvent former un "V", ou chaque élément est en arc de cercle.

En outre, les caractéristiques particulières de l'un quelconque des modes de réalisations peuvent être combinées à celles d'un quelconque autre mode de réalisation.

Bien entendu, la taille du support mobile d'enseigne selon la présente invention et le nombre des ses éléments dépendent de l'application souhaitée.

## Revendications

1. Support Mobile d'enseignes comportant un corps monté sur un pied (5), caractérisé en ce que le corps comporte une pluralité d'éléments (1, 2, 3, 4) mobiles les uns par rapport aux autres, formant une succession ascendante, reliés séquentiellement l'un à l'autre par une liaison à rotation libre autour d'un axe sensiblement horizontal, chaque élément s'élevant verticalement lorsqu'il est dans sa position d'équilibre.

2. Support mobile d'enseignes selon la revendication 1, caractérisé en ce que les éléments comportent chacun, en leur partie supérieure, au moins deux branches ascendantes sensiblement parallèles, les branches (fig. 1 : 21, 22) d'un élément supérieur étant chacune montées à rotation respectivement sur les branches correspondantes ( 31, 32) d'un élément inférieur autour du même axe sensiblement horizontal.

3. Support mobile d'enseignes selon la revendication 1 ou 2 caractérisé en ce qu'au moins une plaque (15, 25, 35, 15 a, 25 a, 35 a) est fixée à au moins une branche d'au moins un élément, la plaque étant sensiblement verticale lorsque l'élément est à sa position d'équilibre, et, (15, 25, 35, 15 a), s'étendant entre les branches de l'élément ou, (25 a, 35 a), à l'extérieur de l'élément ou les deux à la fois sans gêner son mouvement par rapport aux autres éléments.

4. Support mobile d'enseignes selon la revendication 3 caractérisé en ce que la souplesse de la plaque et / ou l'élasticité de sa liaison avec l'élément font qu'elle s'aligne progressivement avec la direction du vent quand il devient trop fort.

5. Support mobile d'enseignes selon l'une quelconque des revendications 2 à 4, caractérisé en ce que la surface et la position de la plaque par rapport à l'axe de la liaison avec l'élément inférieur sont choisies de sorte que l'élément bascule dans un sens ou dans l'autre lorsque le vent le pousse.

6. Support mobile d'enseigne selon l'une quelconque des revendications 1 à 5, caractérisé en ce qu'au moins un contrepoids est incorporé (fig. 1:13, 23, 33) ou fixé (fig. 6 : 17 c) à chaque élément au-dessous de l'axe de liaison de celui-ci avec l'élément inférieur, de sorte que le contrepoids fait revenir le dit chaque élément vers sa position d'équilibre lorsque le vent ne souffle plus, quels que soient le nombre et la position des éléments supérieurs qu'il supporte.

7. Support mobile d'enseigne selon l'une quelconque des revendications 1 à 5, caractérisé en ce que deux contrepoids (fig. 8 : 114 d, 124 d) sont fixés à chaque élément (1 d, 2 d) à l'extérieur des branches et au dessus de l'axe de liaison avec l'élément inférieur de sorte que le contrepoids ramène l'élément à sa position d'équilibre.

8. Support mobile d'enseigne selon les revendications 1 à 7, caractérisé en ce qu'au moins un élément présente une pluralité de branches, chaque paire de branches (fig. 9 : 31 e, 32 e, 33 e) pouvant recevoir au moins un élément supérieur.

9. Support mobile d'enseigne selon l'une quelconque des revendications 1 à 8 caractérisé en ce que la longueur et / ou la largeur d'au moins un élément (1 b, 2 b) sont réglables dans une plage prédéterminée et en ce que la distance d'au moins deux éléments liés (1 b, 2 b) est réglable dans une plage prédéterminée.

10. Support d'enseigne selon l'une quelconque des revendications 1 à 9, caractérisé en ce que l'un des éléments (4, 4 a) est lié au pied (5, 5 a), la liaison étant à rotation libre autour d'un axe vertical.
